# EUROPÄISCHE PATENTSCHRIFT

(11) **EP 2 119 837 B1**
(45) Veröffentlichungstag und Bekanntmachung des Hinweises auf die Patenterteilung: **04.07.2012**
(21) Anmeldenummer: 09159289.9
(22) Anmeldetag: 04.05.2009
(51) Int. Cl.: E03C 1/20, E03C 1/23

(54) **Ablaufgarnitur für Wasch- oder Spülbecken**
Drain fittings for wash or drainage basin
Garniture d'écoulement pour lavabos ou éviers

(30) Priorität: 15.05.2008 DE 202008006611 U
(43) Veröffentlichungstag der Anmeldung: 18.11.2009
(73) Patentinhaber: VIEGA GmbH & Co. KG, 57439 Attendorn (DE)
(72) Erfinder: Hennes, Frank, 57413 Finnentrop (DE)
(74) Vertreter: Cohausz & Florack

(56) Entgegenhaltungen:
- WO-A1-01/36756
- CH-A- 132 550
- DE-A1- 10 256 844
- DE-U1- 20 311 666

## Beschreibung

Die Erfindung betrifft eine Ablaufgarnitur für Wasch- oder Spülbecken, mit einem Ablaufventilgehäuse, einem an der Unterseite eines Wasch- oder Spülbeckens anzuordnenden, mit dem Ablaufventilgehäuse verbindbaren Ablaufrohrstück und einer Betätigungsstange zum Betätigen eines in dem Ablaufventilgehäuse eingesetzten Ventilkörpers, wobei das Ablaufrohrstück einen quer zu seiner vertikalen Mittelachse verlaufenden Stutzen zur Hinführung der Betätigungsstange zu dem Ventilkörper aufweist, und wobei an dem Ablaufrohrstück ein quer zu dessen vertikaler Mittelachse verlaufender Stutzen angeformt ist, an dem ein Ablaufrohrbogen flüssigkeitsdicht angeschlossen ist.

Eine derartige Ablaufgarnitur ist aus der CH 132550 bekannt, die somit den nächstkommenden Stand der Tecknik darstellt. Die bekannte Ablaufgarnitur ist insbesondere für Waschbecken bestimmt und weist ein durch ein Gestänge betätigbares Ablaufventil und ein unmittelbar an der Unterseite des Waschbeckens angeordnetes Siphongehäuse auf. Der mit dem Ablaufventil in Kontakt befindliche Teil des Gestänges ist dabei als Hebel ausgebildet, der durch ein zweiteiliges Kugelgelenk am Siphongehäuse gelagert ist. Oberhalb des Kugelgelenks des Gestänges weist das Siphongehäuse einen Anschlussstutzen für ein Ablaufrohr auf, wobei der Anschlussstutzen nach oben ansteigt, um die Höhendifferenz zwischen dem Auslauf des Waschbeckens und dem Ablaufspiegel des Ablaufrohres möglichst klein zu halten.

Bekannte Ablaufgarnituren für Waschbecken weisen üblicherweise ein relativ langes Zwischenrohr auf, das in vertikaler Erstreckung unterhalb des mit der Betätigungsstange versehenen Ablaufrohrstückes an dessen Auslassende angeschlossen ist und in einen Geruchverschluss (Siphon) mündet, an welchem das eigentliche Ablaufrohr angeschlossen ist (vgl. zum Beispiel DE 195 04 793 A1).

Solche Ablaufgarnituren, deren Ventilkörper mittels eines Betätigungsgestänges vom Ventilsitz angehoben und auf den Ventilsitz abgesenkt werden können, haben sich in der Praxis grundsätzlich bewährt. Sie besitzen jedoch den Nachteil, dass sie eine zweckmäßige Nutzung des unterhalb eines Waschbeckens vorhandenen Raumes erheblich einschränken. So werden Unterschränke für Waschtische heute häufig noch mit Aussparungen zur Aufnahme des Geruchverschlusses versehen. Dies bedeutet einen Mehraufwand für den Möbelbauer sowie eine Platzreduzierung im Unterschrank.

Aus der JP 7071061 ist eine Ablaufgarnitur für Waschbecken bekannt, bei der zur Verbesserung der Raumnutzungsmöglichkeit unterhalb des Waschbeckens ein Geruchverschluss relativ nahe der Waschbeckenunterseite angeordnet ist. Der Geruchverschluss ist aus einem becherförmigen Teil gebildet, in das ein Tauchrohr hineinragt, welches zusammen mit einem haubenförmigen Teil des Geruchsverschlusses an einem Ablaufventilgehäuse angeschlossen ist. Der haubenförmigen Teil des Geruchsverschlusses übergreift dabei den becherförmigen Teil und weist seitlich einen Anschlussstutzen für ein Ablaufrohr auf. Zur Betätigung des Ablaufventils ist jedoch kein Gestänge sondern ein flexibler Draht vorgesehen, der in einer Hülle geführt ist, die den becherförmigen Teil an dessen Unterseite durchdringt, so dass das eine Ende des Drahtes in das Tauchrohr gerichtet ist. Für eine Waschtischarmatur mit Betätigungsgestänge für einen Ablaufventilkörper ist diese bekannte Ablaufgarnitur nicht geeignet.

Des Weiteren ist in der EP 1 873 317 A1 eine relativ flach bauende Ablaufgarnitur für Waschbecken vorgeschlagen, die ein unmittelbar an der Unterseite des Waschbeckens anzuordnendes Ablaufgehäuse und ein Ablaufventil aufweist, wobei das Ablaufventil mit einem Betätigungsstift versehen ist, der sich nach unten in das Gehäuse erstreckt und an dessen unterem Ende ein das Gehäuse abgedichtet durchdringender Betätigungshebel angreift. Das Ablaufgehäuse weist dabei eine seitliche Auslassöffnung auf, an der ein horizontaler, zur Rückseite des Waschbeckens gerichteter Ablaufkanal angeformt ist.

Die DE 102 56 844 A1 offenbart einen Abwasserbogen mit einem in der Wand oder Decke eines Gebäudes fixierten Befestigungsbereich sowie mit einem Bogenbereich, der mit Anschlusseinrichtung versehen ist. Der Abwasserbogen ist insbesondere für Toilettenschüsseln bestimmt und weist einen flüssigkeitsdichten, teilweise flexiblen Verbindungsbereich auf, der eine nachträgliche Lageveränderung des Bogenbereichs zum Befestigungsbereich gestattet. Eine Ausgestaltung des Abwasserbogens sieht vor, dass der Verbindungsbereich ein Kugelgelenk und eine Teleskopverstellung umfasst. Das Kugelgelenk übernimmt Lageänderungen, bei denen die Mittelachse des Bogenbereichs einen Winkel zur Mittelachse des Befestigungsbereichs einnimmt.

Die DE 203 11 666 U1 zeigt ein aus Hartschaumstoff bestehendes Duschbodenelement mit einer Auflagefläche und einem mittigen Ablauf, der ein telekopierbares, aus einem Teleskop-Außenteil und einem Teleskop-Innenteil bestehendes Ablaufteil aufweist. Das Teleskop-Außenteil sowie das Teleskop-Innenteil sind dabei zumindest teilweise oberhalb der Auflagefläche angeordnet. Ferner weist das Duschbodenelement eine dem Teleskop-Außenteil zugeordnete, dieses radial freilegende, einen Montagezugriff von unten auf das Teleskop-Außenteil erlaubende Ausnehmung auf. Das Ablaufteil kann im Weiteren, wie an sich üblich, ein angeschlossenes Ablaufrohr aufweisen, wobei das Ablaufrohr vermittels eines Kugelgelenks an dem Teleskop-Außenteil angeschlossen ist.

Der vorliegenden Erfindung liegt die Aufgabe zugrunde, eine Ablaufgarnitur der eingangs genannten Art bereitzustellen, die ebenfalls eine verbesserte Nutzungsmöglichkeit des unterhalb eines Waschbeckens vorhandenen Raumes bietet sowie einfach und schnell montierbar ist.

Gelöst wird diese Aufgabe durch eine Ablaufgarnitur mit den Merkmalen des Anspruchs 1.

Die erfindungsgemäße Ablaufgarnitur ist dadurch gekennzeichnet, dass der mit dem Ablaufrohrbogen versehene Stutzen als Kugelgelenkstutzen ausgebildet ist, an dem der Ablaufrohrbogen gelenkig angeschlossen ist, wobei der Ablaufrohrbogen ein 90°-Bogenstück mit einem Krümmungsradius kleiner 100 mm bezogen auf die Mittelachse des Ablaufrohrbogens und einen sich daran anschließenden länglichen, geraden Rohrabschnitt aufweist, und dass das Ablaufrohrstück einen zweiten Stutzen zur alternativen Hinführung der Betätigungsstange zu dem Ventilkörper aufweist.

Die beiden Stutzen, die zur Hinführung einer Betätigungsstange zu dem Ventilkörper bestimmt sind, sind vorzugsweise im Wesentlichen diametral zueinander am Ablaufrohrstück angeformt. Diese Ausgestaltung ermöglicht es, den Ablaufrohrbogen rechts oder links am Ablaufrohrstück anzuordnen. Hierzu wird das Ablaufrohrstück einfach so gedreht bzw. an der Unterseite des Waschbeckens angesetzt, dass sich der Kugelgelenkstutzen, an dem der Ablaufrohrbogen gelenkig und flüssigkeitsdicht angeschlossen ist, auf der gewünschten Seite, d.h. rechts oder links - von der Vorderseite des betreffenden Waschtisches aus betrachtet - am Ablaufrohrstück befindet. Durch die doppelte Ausführung des die Betätigungsstange hindurchführenden Stutzens ist gewährleistet, dass die am Ventilkörper angreifende Betätigungsstange in beiden Fällen problemlos an der üblicherweise im Wasserhahn integrierten, mit einem Handgriff versehenen Betätigungsstange verbunden werden kann. Der keine Betätigungsstange aufnehmende Stutzen des Ablaufrohrstückes wird dabei mit einem Schraubverschluss versehen.

Bei der erfindungsgemäßen Ablaufgarnitur ist somit Raum unterhalb des Ablaufrohrstückes für Ablagezwecke oder Einbauten, wie Schubladen oder dergleichen vorteilhaft nutzbar. Der bei herkömmlichen Ablaufgarnituren mit Betätigungsgestänge unmittelbar unterhalb des Ablaufrohrstückes angeordnet Geruchverschluss, der beispielsweise in Form eines U-förmigen Rohrbogens ausgebildet ist, kann bei der erfindungsgemäßen Ablaufgarnitur nahe der das Waschbecken tragenden Wand bzw. einer Unterschrankrückwand angeordnet werden. Durch den Kugelgelenkstutzen und den gelenkigen Anschluss des Ablaufrohrbogens am Ablaufrohrstück ist eine einfache und schnelle Anpassung der Ablaufgarnitur an Toleranzen bezüglich der wandseitigen Position der Ablaufrohröffnung möglich, so dass die Montage der Ablaufgarnitur entsprechend einfach und schnell ausgeführt werden kann. Das Kugelgelenk ermöglicht insbesondere den Ausgleich eines Achsenversatzes. Die erfindungsgemäße Ablaufgarnitur zeichnet sich somit durch eine hohe Einbauflexibilität aus.

Eine bevorzugte Ausgestaltung der erfindungsgemäßen Ablaufarmatur sieht vor, dass der Kugelgelenkstutzen kürzer als die Höhe des Ablaufrohrstückes ist. Hierdurch wird eine besonders raumsparende Anordnung der Ablaufarmatur erreicht.

Eine weitere bevorzugte Ausgestaltung der erfindungsgemäßen Ablaufarmatur sieht vor, dass der Kugelgelenkstutzen so ausgebildet ist, dass der daran gelenkig und flüssigkeitsdicht angeschlossene Ablaufrohrbogen in einer Horizontalebene um mindestens 15°, vorzugsweise um mindestens 18° gegenüber dem Kugelgelenkstutzen schwenkbar ist. Diese Ausgestaltung bietet einen ausreichenden Toleranzausgleich bezüglich der jeweiligen Position der Ablaufrohröffnung in der das Waschbecken tragenden Wand. Die erfindungsgemäße Ablaufgarnitur kann somit problemlos an einer wandseitigen Ablaufrohröffnung angeschlossen werden, die beispielsweise in der Flucht der das Ablaufrohrstück durchdringenden Betätigungsstange liegt.

Eine weitere vorteilhafte Ausgestaltung der erfindungsgemäßen Ablaufarmatur ist dadurch gekennzeichnet, dass der Kugelgelenkstutzen so ausgebildet ist, dass der daran gelenkig und flüssigkeitsdicht angeschlossene Ablaufrohrbogen in einer Vertikalebene um mindestens 180° schwenkbar ist. Diese Ausgestaltung ermöglicht insbesondere ein Drehen des Ablaufrohrbogens in eine Stellung, in der dessen länglicher, geradliniger Abschnitt vertikal nach unten gerichtet ist. Andererseits lässt sich der Ablaufrohrbogen aber bei dieser Ausgestaltung auch in eine Stellung drehen, in der dessen länglicher, gerader Abschnitt horizontal verläuft und von der das Ablaufrohrstück durchdringenden Betätigungsstange weggerichtet ist. Die letztgenannte Anordnung eröffnet beispielsweise die Möglichkeit, einen Handgriff des Betätigungsgestänges oder ein entsprechendes Betätigungselement an der Vorderseite des Waschbeckens oder im Bereich vor dem Waschbecken anzuordnen. Der Handgriff bzw. das Betätigungselement ist dann gegebenenfalls besser zugänglich, was insbesondere körperlich beeinträchtigte Personen wie etwa Rollstuhlfahrer zu schätzen wissen dürften.

Hinsichtlich einer raumsparenden Ausbildung der Ablaufgarnitur ist es ferner vorteilhaft, wenn deren Kugelgelenkstutzen gemäß einer weiteren bevorzugten Ausgestaltung der Erfindung in Höhe oder in einem überlappenden Höhenbereich des mindestens einen Stutzens zur Aufnahme der Ventilkörper-Betätigungsstange an dem Ablaufrohrstück angeformt ist.

Weitere bevorzugte und vorteilhafte Ausgestaltungen der erfindungsgemäßen Ablaufgarnitur sind in den Unteransprüchen angegeben.

Nachfolgend wird die Erfindung anhand einer ein Ausführungsbeispiel darstellenden Zeichnung näher erläutert. Es zeigen:
- Fig. 1: eine Vorderansicht einer erfindungsgemäßen Ablauf- garnitur;
- Fig. 2: eine Seitenansicht einer erfindungsgemäßen Ablauf- garnitur;
- Fig. 3: einen Waschtisch mit einer erfindungsgemäßen Ablaufgarnitur in perspektivischer Darstellung;
- Fig. 4: eine Vorderansicht des Ablaufrohrstückes mit linkseitig angeordnetem Kugelgelenkstutzen und dem daran angeschlossenen Ablaufrohrbogen der Fig. 3;
- Fig. 5: das Ablaufrohrstück und der Ablaufrohrbogen der Fig. 4 in Draufsicht;
- Fig. 6: eine Vorderansicht des Ablaufrohrstückes mit rechtsseitig angeordnetem Kugelgelenkstutzen und dem daran angeschlossenen Ablaufrohrbogen der Fig. 1;
- Fig. 7: das Ablaufrohrstück und der Ablaufrohrbogen der Fig. 6 in Draufsicht; und
- Fig. 8: das Ablaufrohrstück und der Ablaufrohrbogen der Fig. 6 in Seitenansicht, wobei der Ablaufrohrbogen zusätzlich in vertikaler Stellung und in um 180° gegenüber der Betätigungsstange nach vorne geschwenkter Stellung dargestellt ist.

Die in der Zeichnung dargestellte Ablaufgarnitur ist für Waschtische (Waschbecken) bestimmt, bei denen die Betätigung des Ablaufventils mittels eines Betätigungsgestänges 1 erfolgen soll. Üblicherweise ist ein Teil 1.1 eines solchen Betätigungsgestänges in einer Waschtisch-Zulaufarmatur bzw. einem Wasserhahn integriert. Der in Fig. 3 dargestellte Waschtisch 2 ist mit einem Betätigungselement 1.2 versehen, das separat von einer (nicht gezeigten) Zulaufarmatur, die beispielsweise an einer Wand oder an einer einen Unterschrank abdeckenden Natursteinplatte montiert sein kann, ausgebildet ist.

Die Ablaufgarnitur umfasst ein Ablaufventilgehäuse 3, das von oben in die im Boden des Waschbeckens (Waschtisches) 2ausgebildete Ablauföffnung eingesetzt wird. Das Ablaufventilgehäuse 3 weist einen konisch nach oben erweiterten Einlaufabschnitt 3.1 auf, der einen Ventilsitz für einen Ventilkörper 4 des Ablaufventils bildet. Der Ventilkörper 4 weist einen tellerförmigen Verschlussteil auf, an dem ein sich nach unten streckender Stift 4.1 oder dergleichen angebracht ist. Unterhalb des Ventilsitzes ist das Ablaufventilgehäuse 3 mit Durchbrüchen 3.2 versehen, durch die Wasser, das bei geschlossenem Ablaufventil in eine im Waschtisch integrierte Überlaufleitung fließt, in die Ablaufgarnitur abfließen kann.

Das Ablaufventilgehäuse 3 wird bei der Montage der Ablaufgarnitur mit einem Ablaufrohrstück 5 verbunden, das unmittelbar an der Unterseite des Waschtisches 2 angeordnet wird. Hierzu hat das Ablaufventilgehäuse 3 an seinem unteren Ende einen kreiszylindrischen Abschnitt mit einem Außengewinde. Das Ablaufrohrstück 5 weist einen zylindrischen Abschnitt 5.1 mit einem entsprechenden Innengewinde auf. Am oberen Ende des zylindrischen Abschnitts 5.1 ist ein radial nach außen vorstehender Flansch 5.2 ausgebildet, der als Anlagefläche für einen Dichtring dient.

An dem Ablaufrohrstück 5 ist ein Kugelgelenkstutzen 5.3 angeformt, der im Wesentlichen rechtwinklig zur vertikalen Mittelachse M des zylindrischen Abschnitts 5.1 des Ablaufrohrstückes 5 verläuft. An dem Kugelgelenkstutzen 5.3 ist ein Ablaufrohrbogen 6 gelenkig und flüssigkeitsdicht angeschlossen.

Die axiale Länge des Kugelgelenkstutzens 5.3 ist kürzer als die Höhe des Ablaufrohrstückes 5. An seiner dem Kugelgelenkstutzen 5.3 gegenüberliegenden Seite weist das Ablaufrohrstück 5 einen bogenförmigen oder viertelkugelschalenförmigen Rohrwandabschnitt 5.4 auf. Der bogenförmige bzw. viertelkugelschalenförmige Ausgestaltung des Rohrwandabschnittes 5.4 wirkt einer Ablagerung von Schmutzpartikeln im Ablaufrohrstück 5 entgegen und trägt zu einer gleichmäßigeren, geräuscharmen Wasserströmung in der Ablaufgarnitur bei.

Zum Anheben bzw. Absenken des im Ablaufventilgehäuse 3 eingesetzten Ventilkörpers 4 ist eine Betätigungsstange 1.3 vorgesehen. Die Betätigungsstange 1.3 ist im Wesentlichen gerade ausgeführt und über einen seitlich am Ablaufrohrstück 5 angeformten Stutzen 5.5 zur Unterseite des Stiftes 4.1 des Ventilkörpers 4 geführt. Der Stutzen 5.5 verläuft im Wesentlichen rechtwinklig zur vertikalen Mittelachse M des Ablaufrohrstückes 5 und ist mit einem Außengewinde 5.6 zum Aufschrauben einer die Betätigungsstange 1.3 umschließenden Überwurfmutter 7 versehen. Die Betätigungsstange 1.3 ist in dem Stutzen 5.5 schwenkbar gelagert und flüssigkeitsdicht gehalten.

Zusätzlich zu dem Stutzen 5.5 weist das Ablaufrohrstück 5 einen zweiten Stutzen 5.7 auf, der ebenfalls als Durchlass für die Betätigungsstange 1.3 verwendet werden kann. Die beiden Stutzen 5.5, 5.7 sind vorzugsweise gleich ausgebildet und im Wesentlichen diametral zueinander am Ablaufrohrstück 5 angeformt. Die Stutzen 5.5, 5.7 ermöglichen einen wechselseitigen Einbau der Betätigungsstange 1.3 im Ablaufrohrstück 5.

Derjenige der beiden Stutzen 5.5, 5.7, der zur Durchleitung der Betätigungsstange 1.3 nicht benötigt wird, wird durch eine auf das Außengewinde 5.6 bzw. 5.8 des Stutzens aufschraubbare Schraubkappe (Blindstopfen) 8 flüssigkeitsdicht verschlossen. Die Schraubkappe 8 ist hierzu vorzugsweise im Inneren mit einer Dichtung versehen. Die Stutzen 5.5, 5.7 sind etwa auf halber Höhe des Ablaufrohrstückes, 5 an diesem einstückig angeformt. Der Kugelgelenkstutzen 5.3 ist etwa in Höhe bzw. in einem Höhenbereich der Stutzen 5.5, 5.7 an dem Ablaufrohrstück 5 angeformt. Insbesondere in den Figuren 1 und 2 ist zu erkennen, dass die Mittelachse der Stutzen 5.5, 5.7 oberhalb der dazu quer verlaufenden Mittelachse des Kugelgelenkstutzens 5.3 verläuft, wobei der Höhenabstand dieser Mittelachse kleiner als der Innendurchmesser des jeweiligen Stutzens 5.5, 5.7 ist.

Der Ablaufrohrbogen 6 besteht aus einem 90°-Bogenstück 6.1 mit einem Krümmungsradius kleiner 100 mm, vorzugsweise kleiner 90 mm bezogen auf die Mittelachse des Ablaufrohrbogens 6 und einem sich daran anschließenden länglichen, geraden Rohrabschnitt 6.2. Der Kugelgelenkstutzen 5.3 bzw. das flüssigkeitsdichte Kugelgelenk 6.3 zwischen Ablaufrohrstück 5 und Ablaufrohrbogen 6 ist so ausgeführt, dass der Ablaufrohrbogen 6 in einer Horizontalebene um etwa 20° gegenüber dem Kugelgelenkstutzen 5.3 schwenkbar ist (vgl. Figuren 5 und 7). Der Schwenkbereich ist durch den Doppelpfeil D gekennzeichnet.

Der durch das Kugelgelenk 6.3 schwenkbar am Ablaufrohrstück 5 angeschlossene Ablaufrohrbogen 6 ermöglicht einen Ausgleich eines Achsenversatzes zwischen der Ablauföffnung des Waschtisches 2 und einer Ablaufrohröffnung, die in einer den Waschtisch 2 tragenden Wand oder einer Rückwand eines Unterschrankes angeordnet ist.

Darüber hinaus ist dieses Kugelgelenk 6.3 so ausgeführt, dass der an dem Kugelgelenkstutzen 5.3 flüssigkeitsdicht angeschlossene Ablaufrohrbogen 6 in einer Vertikalebene um mindestens 180° geschwenkt werden kann (siehe Fig. 8).

Der Ablaufrohrbogen 6 ist auslassseitig mit einem weiteren Ablaufrohrbogen 9 flüssigkeitsabgedichtet und lösbar verbunden. Der Ablaufrohrbogen 9 umfasst ebenfalls ein 90°-Bogenstück 9.1 und einen sich daran anschließenden länglichen, geraden Rohrabschnitt 9.2, wobei der Krümmungsradius des Bogenstückes 9.1 wiederum kleiner 100 mm, vorzugsweise kleiner 90 mm bezogen auf die Mittelachse M9 des Ablaufrohrbogens 9 beträgt. Das Bogenstück 9.1 ist an seinem Ende mit einem Außengewinde versehen, auf das eine den geraden Abschnitt 6.2 des Ablaufrohrbogens 6 umschließende Überwurfmutter 10 aufgeschraubt ist. Die Überwurfmutter 10 drückt einen sich konisch verjüngenden Dichtring zwischen die Außenfläche des geraden Endabschnitts 6.2 des Ablaufrohrbogens 6 und die Innenfläche eines Aufnahmestutzens am Bogenstück 9.1 des nachfolgenden Ablaufrohrbogens 9.

Der Ablaufrohrbogen 9 ist lösbar mit einem Geruchverschluss 11 verbunden. Der Geruchverschluss 11 hat einen geraden Rohrabschnitt 11.1 und ein sich daran anschließendes 180°-Bogenstück 11.2. Am freien Ende des geraden Rohrabschnitts 11.1, in den der gerade Abschnitt 9.2 des Ablaufrohrbogen 9 eingesteckt ist, ist wiederum ein Außengewinde ausgebildet, auf das eine Überwurfmutter 12 zum Einpressen eines Dichtungsringes aufgeschraubt ist.

Der Abstand zwischen der Mittelachse M11.1 an der Einlassseite des Geruchverschlusses 11 und der Mittelachse M11.2 an der Auslassseite des 180°-Bogenstückes 11.2 entspricht dem Abstand zwischen der vertikalen Mittelachse M des Ablaufrohrstückes 5 und der Längsmittelachse M6 des geraden Rohrabschnitts 6.2 des Ablaufrohrbogens 6 (vgl. Fig. 1).

An der Auslassseite des 180°-Bogenstückes 11.2 ist wiederum ein Ablaufrohrbogen 13 angeschlossen. Der Ablaufrohrbogen 13 ist mit dem Ende des 180°-Bogenstückes 11.2 durch ein flüssigkeitsdichtes Kugelgelenk 13.1 schwenkbar verbunden.

Die erfindungsgemäße Ablaufgarnitur ermöglicht eine verbesserte Raumnutzung in einem Unterschrank. In Fig. 2 ist die Rückwand 14 eines Unterschrankes durch die beiden parallel zueinander verlaufenden Strichpunktlinien angedeutet. Die punktierten Linien 15, 16 markieren eine obere bzw. hintere Grenze eines möglichen Stauraums innerhalb des Unterschrankes.

## Patentansprüche

1. Ablaufgarnitur für Wasch- oder Spülbecken, mit einem Ablaufventilgehäuse (3), einem an der Unterseite eines Wasch-oder Spülbeckens (2) anzuordnenden, mit dem Ablaufventilgehäuse (3) verbindbaren Ablaufrohrstück (5) und einer Betätigungsstange (1.3) zum Betätigen eines in dem Ablaufventilgehäuse eingesetzten Ventilkörpers (4), wobei das Ablaufrohrstück (5) einen quer zu seiner vertikalen Mittelachse (M) verlaufenden Stutzen (5.5) zur Hinführung der Betätigungsstange (1.3) zu dem Ventilkörper (4) aufweist, und wobei an dem Ablaufrohrstück (5) ein quer zu dessen vertikaler Mittelachse (M) verlaufender weiterer Stutzen (5.3) angeformt ist, an dem ein Ablaufrohrbogen (6) flüssigkeitsdicht angeschlossen ist,
**dadurch gekennzeichnet, dass** der mit dem Ablaufrohrbogen (6) versehene weitere Stutzen (5.3) als Kugelgelenkstutzen (5.3) ausgebildet ist, an dem der Ablaufrohrbogen (6) gelenkig angeschlossen ist, wobei der Ablaufrohrbogen (6) ein 90°-Bogenstück (6.1) mit einem Krümmungsradius kleiner 100 mm bezogen auf die Mittelachse (M6) des Ablaufrohrbogens (6) und einen sich daran anschließenden länglichen, geraden Rohrabschnitt (6.2) aufweist, und dass das Ablaufrohrstück (5) einen zweiten Stutzen (5.7) zur alternaliven Hinführung der Betätigungsstange (1.3) zu dem Ventilkörper (4) aufweist.

2. Ablaufgarnitur nach Anspruch 1,
**dadurch gekennzeichnet, dass** der Kugelgelenkstutzen (5.3) kürzer als die Höhe des Ablaufrohrstückes (5) ist.

3. Ablaufgarnitur nach Anspruch 1 oder 2,
**dadurch gekennzeichnet, dass** der Fiugelgelenkstutzen (5.3) so ausgebildet ist, dass der daran gelenkig und flüssigkeitsdicht angeschlossene Ablaufrohrbogen (6) in einer Horizontalebene um mindestens 15°, vorzugsweise um mindestens 18° gegenüber dem Kugelgelenkstutzen (5.3) schwenkbar ist.

4. Ablaufgarnitur nach einem der Ansprüche 1 bis 3,
**dadurch gekennzeichnet, dass** der Kugelgelenkstutzen (5.3) so ausgebildet ist, dass der daran gelenkig und flüssigkeitsdicht angeschlossene Ablaufrohrbogen (6) in einer Vertikalebene um mindestens 180° schwenkbar ist.

5. Ablaufgarnitur nach einem der Ansprüche 1 bis 4,
**dadurch gekennzeichnet, dass** die beiden Stutzen (5.5, 5.7), die zur Hinführung einer Betätigungsstange (1.3) zu dem Ventilkörper (4) bestimmt sind, im Wesentlichen diametral zueinander an dem Ablaufrohrstück (5) angeformt sind, wobei einer dieser beiden Stutzen (5.5, 5.7) mit einem Schraubverschluss (8) versehen ist.

6. Ablaufgarnitur nach einem der Ansprüche 1 bis 5,
**dadurch gekennzeichnet, dass** das Ablaufrohrstück (5) an seiner dem Kugelgelenkstutzen (5.3) gegenüberliegenden Seite einen bogenförmigen oder viertelkugelschalenförmigen Rohrwandabschnitt (5.4) aufweist.

7. Ablaufgarnitur nach einem der Ansprüche 1 bis 6,
**dadurch gekennzeichnet, dass** das 90°-Bogenstück (6.1) des Ablaufrohrbogens (6) einen Krümmungsradius kleiner 90 mm bezogen auf die Mittelachse (M6) des Ablaufrohrbogens (6) aufweist.

8. Ablaufgarnitur nach einem der Ansprüche 1 bis 7,
**dadurch gekennzeichnet, dass** der Ablaufrohrbogen (6) auslassseitig mit einem weiteren Ablaufrohrbogen (9) flüssigkeitsabgedichtet und lösbar verbunden ist, wobei der weitere Ablaufrohrbogen (9) lösbar mit einem Geruchverschluss (11) verbunden ist.

9. Ablaufgarnitur nach Anspruch 8,
**dadurch gekennzeichnet, dass** der weitere Ablaufrohrbogen (9) ein 90°-Bogenstück (9.1) mit einem Krümmungsradius kleiner 100 mm, vorzugsweise kleiner 90 mm bezogen auf die Mittelachse (M9) des Ablaufrohrbogens (9) und einen sich daran anschließenden länglichen, geraden Rohrabschnitt (9.2) aufweist.

10. Ablaufgarnitur nach Anspruch 8 oder 9, **dadurch gekennzeichnet, dass** der Geruchverschluss (11) ein 180°-Bogenstück (11.2) aufweist, wobei der Abstand zwischen der Mittelachse (M11.1) an der Einlassseite und der Mittelachse (M11.2) an der Auslassseite des 180°-Bogenstückes (11.2) dem Abstand zwischen der vertikalen Mittelachse (M) des Ablaufrohrstückes (5) und der Längsmittelachse (M6) eines geraden Rohrabschnitts (6.2) des an dem Kugelgelenkstutzen (5.3) des Ablaufrohrstücks (5) gelenkig und flüssigkeitsdicht angeschlossenen Ablaufrohrbogens (6) entspricht.

11. Ablaufgarnitur nach einem der Ansprüche 1 bis 10, **dadurch gekennzeichnet, dass** der Kugelgelenkstutzen (5.3) in Höhe oder in einem überlappenden Höhenbereich des Stutzens (5.5, 5.7) zur Hinführung der Betätigungsstange (1.3) zu dem Ventilkörper (4) an dem Ablaufrohrstück (5) angeformt ist.

## Claims

1. Drain fitting for wash basins or sinks, comprising a drain valve housing (3), a drain pipe piece (5) which is to be arranged on the underside of a wash basin or sink (2) and is connectable to the drain valve housing (3), and an actuating rod (1.3) for actuating a valve body (4) inserted within the drain valve housing, the drain pipe piece (5) comprising a connection piece (5.5) extending transversely to the vertical centre axis (M) thereof for leading the actuating rod (1.3) to the valve body (4), and a further connection piece (5.3) being integrally formed on the drain pipe piece (5) and extending transversely to the vertical centre axis (M) thereof, a drain pipe bend (6) being connected to said further connection piece in a fluid-tight manner,
**characterised in that** the further connection piece (5.3) provided with the drain pipe bend (6) is constructed as a ball-and-socket joint connection piece (5.3) to which the drain pipe bend (6) is articulated, the drain pipe bend (6) comprising a 90° elbow (6.1) having a radius of curvature of less than 100 mm based on the centre axis (M6) of the drain pipe bend (6) and an elongate, straight pipe portion (6.2) connected thereto, and **in that** the drain pipe piece (5) comprises a second connection piece (5.7) for leading the actuating rod (1.3) to the valve body (4) in an alternative manner.

2. Drain fitting according to claim 1,
**characterised in that** the ball-and-socket joint connection piece (5.3) is shorter than the height of the drain pipe piece (5).

3. Drain fitting according to either claim 1 or claim 2,
**characterised in that** the ball-and-socket joint connection piece (5.3) is constructed in such a way that the drain pipe bend (6) which is articulated thereto in a fluid-tight manner is pivotable in a horizontal plane through at least 15°, preferably through at least 18°, relative to the ball-and-socket joint connection piece (5.3).

4. Drain fitting according to any one of claims 1 to 3,
**characterised in that** the ball-and-socket joint connection piece (5.3) is constructed in such a way that the drain pipe bend (6) which is articulated thereto in a fluid-tight manner is pivotable in a vertical plane through at least 180°.

5. Drain fitting according to any one of claims 1 to 4,
**characterised in that** the two connection pieces (5.5, 5.7) for leading an actuating rod (1.4) to the valve body (4) are integrally formed on the drain pipe piece (5) in a substantially diametrically opposed manner, one of these two connection pieces (5.5, 5.7) being provided with a screw cap (8).

6. Drain fitting according to any one of claims 1 to 5,
**characterised in that** the drain pipe piece (5) comprises, on its side opposite the ball-and-socket joint connection piece (5.3), a pipe wall portion (5.4), in the shape of an arc or a quarter-sphere shell.

7. Drain fitting according to any one of claims 1 to 6,
**characterised in that** the 90° elbow (6.1) of the drain pipe bend (6) has a radius of curvature of less than 90 mm based on the centre axis (M6) of the drain pipe bend (6).

8. Drain fitting according to any one of claims 1 to 7,
**characterised in that** the drain pipe bend (6) is detachably connected in a fluid-tight manner on the outlet side to a further drain pipe bend (9), the further drain pipe bend (9) being detachably connected to a stench trap (11).

9. Drain fitting according to claim 8,
**characterised in that** the further drain pipe bend (9) comprises a 90° elbow (9.1) having a radius of curvature of less than 100 mm, preferably less than 90 mm, based on the centre axis (M9) of the drain pipe bend (9) and an elongate, straight pipe portion (9.2) connected thereto.

10. Drain fitting according to either claim 8 or claim 9,
**characterised in that** the stench trap (11) comprises a 180° elbow (11.2), the distance between the centre axis (M11.1) on the inlet side and the centre axis (M11.2) on the outlet side of the 180° elbow (11.2) corresponding to the distance between the vertical centre axis (M) of the drain pipe piece (5) and the longitudinal centre axis (M6) of a straight pipe portion (6.2) of the drain pipe bend (6) which is articulated in a fluid-tight manner to the ball-and-socket joint connection piece (5.3) of the drain pipe piece (5).

11. Drain fitting according to any one of claims 1 to 10,
**characterised in that** the ball-and-socket joint connection piece (5.3) is integrally formed on the drain pipe piece (5) at the height of or in a region overlapping in height with the connection piece (5.5, 5.7) for leading the actuating rod (1.3) to the valve body (4).

## Revendications

1. Garniture d'écoulement pour lavabos ou éviers, avec un boîtier de soupape d'écoulement (3), un tronçon de tube d'écoulement (5), qui, destiné à être agencé sur la face inférieure d'un lavabo ou d'un évier, peut être relié au boîtier de soupape d'écoulement (3), et avec une tige d'actionnement (1.3) pour l'actionnement d'un corps de soupape (4), qui est logé dans le boîtier de soupape d'écoulement, sachant que le tronçon de tube d'écoulement (5) est doté d'une tubulure (5.5), qui s'étend transversalement par rapport l'axe central, vertical (M) de celui-ci, pour le guidage de la tige d'actionnement (1.3) à destination du corps de soupape (4), et sachant que, sur le tronçon de tube d'écoulement (5), est formée une autre tubulure (5.3), qui s'étend transversalement par rapport à l'axe central, vertical (M) de celui et à laquelle un coude d'écoulement (6) est raccordé de manière étanche au liquide,
**caractérisée en ce que** l'autre tubulure (5.3), pourvue du coude d'écoulement (6), est réalisée sous la forme d'une tubulure à joint à rotule (5.3), à laquelle le coude d'écoulement (6) est raccordé de manière articulée, sachant que le coude d'écoulement (6) présente un portion courbée de 90° (6.1), dont le rayon de courbure est plus petit que 100 mm par rapport à l'axe central (M6), et qui présente une portion de tube (6.2) droite, de forme allongée, y raccordé, et que le tronçon de tube d'écoulement (5) est doté d'une deuxième tubulure (5.7) pour le guidage alternatif de la tige d'actionnement (1.3) à destination du corps de soupape (4).

2. Garniture d'écoulement selon la revendication 1, **caractérisée en ce que** la longueur de la tubulure à joint à rotule (5.3) est inférieure à la hauteur du tronçon de tube d'écoulement (5).

3. Garniture d'écoulement selon revendication 1 ou 2, **caractérisée en ce que** la tubulure à joint à rotule (5.3) est conçue de sorte que le coude d'écoulement (6), y raccordé de manière articulée et étanche aux liquides, puisse être pivoté, horizontalement, d'au moins 15°, de préférence d'au moins 18° par rapport à la tubulure à joint à rotule (5.3).

4. Garniture d'écoulement selon l'une des revendications 1 à 3, **caractérisée en ce que** la tubulure à joint à rotule (5.3) est conçue de sorte que le coude d'écoulement (6), y raccordé de manière articulée et étanche aux liquides, puisse être pivoté, verticalement, d'au moins 180°.

5. Garniture d'écoulement selon l'une des revendications 1 à 4, **caractérisée en ce que** les deux tubulures (5.5, 5.7), qui sont destinées au guidage d'une tige d'actionnement (1.3) à destination du corps de soupape (4), sont formées, sensiblement diamétralement l'une par rapport à l'autre, sur le tronçon de tube d'écoulement (5), sachant que l'une de ces deux tubulures (5.5, 5.7) est pourvue d'une fermeture vissable (8).

6. Garniture d'écoulement selon l'une des revendications 1 à 5, **caractérisée en ce que** le tronçon de tube d'écoulement (5) est doté, sur son côté opposé à la tubulure à joint à rotule (5.3), d'une section de paroi de tube (5.4) en forme de coude ou en forme de coquille en quart de sphère.

7. Garniture d'écoulement selon l'une des revendications 1 à 6, **caractérisée en ce que** le portion courbée de 90° (6.1) du coude d'écoulement (6) présente un rayon de courbure plus petit que 90 mm par rapport à l'axe central (M6) du coude d'écoulement (6).

8. Garniture d'écoulement selon l'une des revendications 1 à 7, **caractérisée en ce que** le coude d'écoulement (6), côté sortie, est relié, de manière étanche aux liquides et amovible, à un autre coude d'écoulement (9), sachant que cet autre coude d'écoulement (9) est relié, de manière amovible, à un siphon inodore (11).

9. Garniture d'écoulement selon la revendication 8, **caractérisée en ce que** l'autre coude d'écoulement (9) présente un portion courbée de 90° (9.1) avec un rayon de courbure plus petit que 100 mm, de préférence plus petit que 90 mm, par rapport à l'axe central (M9) du coude d'écoulement (9) et une portion de tube droite, allongée (9.2), y raccordée.

10. Garniture d'écoulement selon revendication 8 ou 9, **caractérisée en ce que** le siphon inodore (11) présente un portion courbée de 180° (11.2), sachant que la distance entre l'axe central (M11.1), côté entrée, et l'axe central (M11.2), côté sortie, du portion courbée de 180° (11.2) correspond à la distance entre l'axe central, longitudinal, vertical (M) du tronçon de tube d'écoulement (5) et l'axe central longitudinal (M6) d'une portion de tube droite (6.2) du coude d'écoulement (6), raccordé de manière articulée et étanche aux liquides à la tubulure à joint à rotule (5.3).

11. Garniture d'écoulement selon l'une des revendications 1 à 10, **caractérisée en ce que** la tubulure à joint à rotule (5.3) est formée sur le tronçon de tube d'écoulement (5), en hauteur ou dans une zone élevée, imbriquée de la tubulure (5.5, 5.7) pour le guidage de la tige d'actionnement (1.3) à destination du corps de soupape (4).
